# EUROPÄISCHE PATENTANMELDUNG

(11) **EP 3 812 510 A1**
(43) Veröffentlichungstag der Anmeldung: **28.04.2021**
(21) Anmeldenummer: 19204258.8
(22) Anmeldetag: 21.10.2019
(51) Int. Cl.: E01C 19/48

(54) **STRASSENFERTIGER MIT KABELAUFROLLER**

(71) Anmelder: Joseph Vögele AG, 67067 Ludwigshafen (DE)
(72) Erfinder: HOLFELDER, Jens, 67117 Limburghof (DE); EUL, Achim, 68305 Mannheim (DE)
(74) Vertreter: Grünecker Patent- und Rechtsanwälte PartG mbB

(57) **Zusammenfassung**

Straßenfertiger (1) mit einer Einbaubohle (2), die eine Grundbohle (3) und an der Grundbohle (3) relativ zu einer Fahrtrichtung (F) des Straßenfertigers quer verschiebbare Ausziehteile (4a, 4b) aufweist, wobei ein Außensteuerstand (5a, 5b) an einem äußeren Endbereich (E) eines der Ausziehteile (4a, 4b) montiert und über ein Verbindungskabel (6) an der Grundbohle (3) oder an einem der Ausziehteile (4a, 4b) elektrisch angeschlossen ist, sieht vor, dass in der Grundbohle (3) oder in einem der Ausziehteile (4a, 4b) ein Kabelaufroller (7) mit einer Trommel (8) zum Aufwickeln des Verbindungskabels (6), einer Achse (9), auf der die Trommel (8) drehbar gelagert ist, und einem Vorspannelement (10) angeordnet ist, um das Verbindungskabel (6) aufzunehmen und in variabler Länge bereitzustellen.

## Beschreibung

Die vorliegende Erfindung betrifft einen Straßenfertiger mit einer Einbaubohle gemäß dem Oberbegriff des Anspruchs 1.

Straßenfertiger verfügen über eine schwimmend gelagerte Einbaubohle, die mit ihrem Eigengewicht und der Energie der Verdichtungsaggregate auf das Mischgut einwirkt und für die Vorverdichtung und Profilierung des einzubauenden Belags sorgt. Es werden verschiedene Ausführungen von Einbaubohlen eingesetzt, z. B. starre Bohlen, deren Breite nicht verändert werden kann, starre Bohlen, deren Breite mit Hilfe von separaten Anbauteilen verändert werden kann, sowie ausziehbare Bohlen, deren Breite mit Hilfe von Ausziehteilen variabel verändert werden kann. Bei ausziehbaren Einbaubohlen wird das Einbaumaß einer Einbaubohle ohne Ausfahr- oder Anbauteile als Grundbreite beziehungsweise Grundbohle bezeichnet. Auch hier können zusätzlich separate Verbreiterungsteile an den Ausziehteilen angebaut werden. Am jeweils äußersten Ende der Bohle können sogenannte Seitenschieber angebracht werden, die verhindern, dass das Material vor und unter der Bohle zu den Seiten entweicht. Solche ausziehbaren Einbaubohlen sind z.B. aus den Dokumenten EP 2 199 466 B1 und EP 3 361 003 A1 bekannt.

Die Einbaubreite solcher ausziehbarer Einbaubohlen sowie andere Einstellungen (z. B. der Abstand zwischen Schnecke und Bohle oder der Anstellwinkel), um die Verarbeitung von unterschiedlichen Mischgütern in unterschiedlichen Einbaustärken in hoher Qualität zu gewährleisten, können von an jeweiligen Endbereichen der Einbaubohle angebrachten Außenbedienständen (auch Bohlenbedienstand genannt) aus gesteuert werden.

EP 2 644 454 A1 offenbart einen Außensteuerstand einer Einbaubohle mit einem daran vorgesehenen Bedienpaneel. Das Bedienpaneel verfügt an seiner Unterseite über einen Befestigungsabschnitt, womit es am Außensteuerstand befestigt werden kann. Das Bedienpaneel kann mit seinem Befestigungsabschnitt auf ein rohrförmiges Element an einer Halterung der Einbaubohle aufgesteckt und daran gesichert werden. Des Weiteren ist am Bedienpaneel an dessen Unterseite, allerdings sowohl in konstruktiver als auch in funktionaler Hinsicht separat vom Befestigungsabschnitt, ein elektrischer Anschluss für einen elektrischen Kupplungsvorgang vorgesehen.

Die EP 2 578 748 A1 offenbart auch einen Außensteuerstand für eine Einbaubohle. Der Außensteuerstand verfügt über ein Bedienpaneel, das in einer mechanischen Halterungsaufnahme befestigt wird. Außerdem weist das Bedienpaneel an dessen Unterseite elektrische Anschlüsse auf.

In heutigen Straßenfertigern sind die Außersteuerstände üblicherweise über ein Verbindungskabel bzw. ein Wendelkabel mit der Bohle verbunden. Zum Überbrücken von variierenden Abständen werden Verbindungskabel in verschiedenen Längen oder zusätzliche Verlängerungskabel verwendet. Dafür müssen Verbindungskabel mit unterschiedlichen Längen gelagert und je nach Bedarf im Zuge der Straßenbauarbeiten gewechselt werden, was mit Betriebsstörungen und zusätzlichem Aufwand für den Bediener verbunden ist.

Aufgabe der vorliegenden Erfindung ist es daher, einen verbesserten Straßenfertiger zur Verfügung zu stellen, um die oben aufgeführten Nachteile zu beseitigen.

Diese Aufgabe wird gelöst durch einen Straßenfertiger mit einer Einbaubohle mit den Merkmalen des Anspruchs 1.

Bevorzugte Ausführungsformen der Erfindung sind in den Unteransprüchen angegeben.

Erfindungsgemäß ist ein Straßenfertiger mit einer Einbaubohle vorgesehen, welche eine Grundbohle und an der Grundbohle relativ zu einer Fahrtrichtung des Straßenfertigers quer verschiebbare Ausziehteile aufweist, wobei ein Außensteuerstand an einem äußeren Endbereich eines der Ausziehteile montiert und über ein Verbindungskabel an der Grundbohle oder an einem der Ausziehteile elektrisch angeschlossen ist, wobei in der Grundbohle oder in einem der Ausziehteile ein Kabelaufroller mit einer Trommel zum Aufwickeln des Verbindungskabels, einer Achse, auf der die Trommel drehbar gelagert ist, und einem Vorspannelement angeordnet ist, um das Verbindungskabel aufzunehmen und in variabler Länge bereitzustellen.

Dadurch erübrigt sich das Wechseln der Verbindungskabel beim Verändern der Länge der Einbaubohle, um die benötigte Länge für den entsprechenden Abstand zwischen dem Außersteuerstand und Einbaubohle abzudecken. Ein weiterer Vorteil der Erfindung ist, dass die Anzahl der benötigten Kabel reduziert wird, da für alle Arbeitsbreiten dasselbe Kabel verwendet werden kann. Darüber hinaus wird das Kabel an einer geschützten Stelle verstaut, wenn es zum Beispiel beim Anbauen von Verbreiterungsteilen nicht benötigt wird.

In einer bevorzugten Ausführungsweise ist an einem äußeren Endbereich des Ausziehteils ein Seitenschieber angeordnet, wobei der Außensteuerstand über eine Steckverbindung an den Seitenschieber angeschlossen ist.

Vorzugsweise weist das Verbindungskabel eine erste Länge auf, die zumindest (ggf. mit einer Überlänge von bis zu 5% oder 15%) einer maximal benötigten Distanz zwischen dem Außensteuerstand und einer elektrischen Anschlussstelle der Grundbohle oder eines Ausziehteils entspricht.

Dadurch hat das Verbindungskabel außerhalb des Kabelaufrollers immer die richtige Länge und ein bei geringen Arbeitsbreiten störendes Durchhängen des Kabels wird vermieden.

Bevorzugt weist der Kabelaufroller einen Schleifring auf, um eine bewegliche elektrische Verbindung zwischen den mit der Trommel drehenden Leitungen des Verbindungskabels und der elektrischen Anschlussstelle der Grundbohle oder eines Ausziehteils herzustellen.

In einer betriebssicheren Ausführungsvariante weist das Verbindungskabel eine zweite Länge auf, die größer als eine maximal benötigte Distanz zwischen dem Außensteuerstand und einer elektrischen Anschlussstelle der Grundbohle oder eines Ausziehteils ist. Dadurch kann ein erstes Ende des Verbindungskabels an dem Außersteuerstand und ein zweites Ende des Verbindungskabels direkt an der Grundbohle oder an einem der Ausziehteile angeschlossen werden. Dies ermöglicht eine statische elektrische Verbindung zwischen dem Verbindungskabel und der elektrischen Anschlussstelle der Grundbohle oder eines Ausziehteils, welche nicht mit der Trommel verdreht wird. Dadurch wird eine sichere Stromübertragung zu dem Außersteuerstand während des Betriebs gewährleistet. Außerdem wird die Verbindung von Schmutz und Staub freigehalten.

In einer bevorzugten Variante ist das Verbindungskabel gleichzeitig in zwei unterschiedliche Abrollrichtungen von der Trommel abrollbar. Beim Herausziehen wird ein an einem Außersteuerstand angeschlossener Teil des Verbindungskabels in eine Richtung gezogen, während ein anderer in die Gegenrichtung abgewickelt wird und hinter der Trommel angesammelt wird.

Zweckmäßig ist zwischen der Trommel und der Anschlussstelle der Grundbohle oder der Ausziehteile ein Raum für das Abwickeln des Verbindungskabels vorgesehen. Dieser Raum schafft Platz für einen hinter der Trommel abgewickelten Teil des Verbindungskabels.

In einer besonders platzsparenden Ausführungsvariante ist im aufgewickelten Zustand des gesamten Verbindungskabels ein Kompensationsabschnitt vorgesehen, der im Inneren der Trommel vortordiert ist. Dies ermöglicht auch einen direkten Anschluss des Verbindungskabels an der elektrischen Anschlussstelle der Grundbohle oder eines Ausziehteils. Dadurch wird der benötigte Freiraum für das Abwickeln des Verbindungskabels hinter der Trommel eingespart, da sich ein entgegen der Herausziehrichtung abgewickelter Teil des Verbindungskabels zu einem torsionsfreien Zustand verdreht und in der Trommel angesammelt wird.

Bevorzugt ist der im Inneren der Trommel abgewickelte Kompensationsabschnitt des Verbindungskabels ein Wendelkabel. Ein Wendelkabel ist besonders geeignet, um Verdrehungen aufzunehmen.

In einer vorteilhaften Variante weist der Kabelaufroller einen Rastmechanismus auf, um das Verbindungskabel beim Herausziehen unter zumindest weitgehend konstanter Zugspannung zu halten und die Ermüdung des Kabels zu verringern.

Im Folgenden werden mehrere vorteilhafte Ausführungsbeispiele der Erfindung anhand von Zeichnungen näher erläutert.
- Figur 1: zeigt eine Seitenansicht eines Straßenfertigers mit einer Einbaubohle.
- Figur 2: zeigt eine Hinteransicht einer Einbaubohle mit ausgefahrenen Ausziehteilen.
- Figur 3: zeigt eine Hinteransicht einer Einbaubohle mit ausgefahrenen Ausziehteilen und mit Seitenschieber.
- Figur 4: zeigt eine Seitenansicht eines in einer Grundbohle oder einem Ausziehteil angeordneten Kabelaufrollers mit einem Verbindungskabel in einem aufgewickelten Zustand.
- Figur 5: zeigt eine Seitenansicht eines in einer Grundbohle oder einem Ausziehteil angeordneten Kabelaufrollers mit einem Verbindungskabel in einem komplett abgewickelten Zustand.
- Figur 6: zeigt eine Seitenansicht eines in einer Grundbohle oder einem Ausziehteil angeordneten Kabelaufrollers mit einem von der Trommel in zwei unterschiedliche Abrollrichtungen abrollbaren Verbindungskabel in einem aufgewickelten Zustand.
- Figur 7: zeigt eine Seitenansicht eines in einer Grundbohle oder einem Ausziehteil angeordneten Kabelaufrollers mit einem von der Trommel in zwei unterschiedliche Abrollrichtungen abrollbaren Verbindungskabel in einem komplett abgewickelten Zustand.
- Figur 8: zeigt eine Seitenansicht eines in einer Grundbohle oder einem Ausziehteil angeordneten Kabelaufrollers mit einem in der Trommel vortordierten Verbindungskabel mit einem Kompensationsabschnitt in einem aufgewickelten Zustand.
- Figur 9: zeigt eine Seitenansicht eines mit einem Kompensationsabschnitt in der Trommel vortordierten Verbindungskabels in einem teilweise abgewickelten Zustand.
- Figur 10: zeigt eine Seitenansicht eines mit einem Kompensationsabschnitt in der Trommel vortordierten Verbindungskabels in einem komplett abgewickelten Zustand

Figur 1 zeigt einen Straßenfertiger 1 zur Herstellung eines Straßenbelags B. Der Straßenfertiger 1 verfügt über einen Gutbunker G zur Aufnahme eines Einbaumaterials E. Das Einbaumaterial E wird aus dem Gutbunker G heraus mittels einer nicht gezeigten Längsfördereinrichtung entgegen einer Fahrtrichtung F nach hinten zu einer am Straßenfertiger 1 bewegbar gelagerten Einbaubohle 2 transportiert. Das Einbaumaterial wird vor der Einbaubohle 2 ausgebreitet und von der Einbaubohle 2 verdichtet, um den neuen Straßenbelag B herzustellen.

Figur 2 zeigt die Einbaubohle 2 in einer Hinteransicht in Fahrtrichtung. Sie umfasst eine Grundbohle 3, die durch ein linkes und ein rechtes Ausziehteil 4a, 4b verbreiterbar ist. Hier sind die Ausziehteile in deren ausgefahrenem Zustand dargestellt. Die in der Figur 2 gezeigte Einbaubohle 2 verfügt des Weiteren über einen Außensteuerstand 5a, 5b, der üblicherweise mit einem Befestigungsrohr oder Träger 16 auf dem äußeren Endbereich E eines Ausziehteils 4a, 4b montiert ist. Es ist auch möglich den Außensteuerstand 5a, 5b direkt an der Grundbohle 3 anzubringen.

Figur 3 zeigt eine Hinteransicht der Einbaubohle 2 mit Seitenschiebern 11a, 11b. Ein linker und ein rechter Seitenschieber 11a, 11b sind an den äußeren Endbereichen E der Ausziehteile 4a, 4b montiert. Gemäß dem dargestellten Ausführungsbeispiel sind die Außensteuerstände 5a, 5b über eine Steckverbindung 12 an den jeweiligen Seitenschiebern 11a, 11b angeschlossen. In den Seitenschiebern 11a, 11b kann eine Anschlussmöglichkeit für eine Verbindung der Außensteuerstände 5a, 5b mit den Ausziehteilen 11a, 11b oder der Grundbohle 3 vorgesehen sein. Es ist auch möglich, zwischen den Ausziehteilen 4a, 4b und Seitenschiebern 11a, 11b weitere Verbreiterungsteile (nicht gezeigt) anzuordnen. Hier wird die gesamte Konstruktion der Bauteile mit Ausziehteil 4a, 4b, Verbreiterungsteil und Seitenschieber 11a, 11b als "Ausziehteil" bezeichnet.

Wie in den Fig. 2 und 3 illustriert, ist zum Anschließen des Außensteuerstands 5a, 5b an die Einbaubohle 2 ein Verbindungskabel 6 vorgesehen. Das Verbindungskabel 6 kann an der Grundbohle 3 oder an einem der Ausziehteile 4a, 4b elektrisch angeschlossen werden und in seinem nicht benutzten Zustand erfindungsgemäß in einem Kabelaufroller 7 verstaut werden. Wenn sich die Arbeitsbreite beim Ein- und Ausfahren der Ausziehteile 4a, 4b während des Anbaus ändert, variiert dementsprechend auch die herausgezogene Länge des Verbindungskabels 6 durch Auf- und Abwickeln. Die Grundbohle 3 sowie die Ausziehteile 4a, 4b weisen elektrische Anschlussstellen auf, die hier jeweils mit A1 und A2 gekennzeichnet sind. D1 und D2 definieren jeweils im Wesentlichen die maximal benötigte Distanz zwischen dem Außensteuerstand 5a, 5b und den elektrischen Anschlussstellen A1, A2 der Grundbohle 3 und des Ausziehteils 4a, 4b, wenn die Ausziehteile 4a, 4b komplett ausgefahren sind und dies der maximal benötigten Arbeitsbreite entspricht.

Figur 4 zeigt eine Seitensicht eines in einer Grundbohle 3 oder einem Ausziehteil 4a, 4b angeordneten Kabelaufrollers 7 mit einem Verbindungskabel 6 im aufgewickelten Zustand. Der Kabelaufroller 7 kann von einem hier nicht gezeigten Gestell gehalten oder mittels einer Halterung direkt an einer Wand der Grundbohle 3 oder eines Ausziehteils 4a, 4b befestigt werden. Der Kabelaufroller 7 weist eine Trommel 8 auf, die zum Aufwickeln des Verbindungskabels 6 dient, und eine ggf. feststehende Achse 9, auf der die Trommel 8 drehbar gelagert ist. Die Trommel 8 kann (nicht dargestellt) zwischen zwei parallel zueinander liegenden Trommelscheiben untergebracht werden, welche das Verbindungskabel 6 auf der Trommel 8 seitlich halten. Der Kabelaufroller 7 umfasst in bekannter Weise auch ein nicht im Detail dargestelltes Vorspannelement 10, z. B. eine Feder, welches zwischen der Trommel 8 und der feststehende Achse 9 drehbar angebracht ist. Es ist auch möglich, die Feder 10 an einer anderen Stelle des Kabelaufrollers 7 anzuordnen, wo die Feder mit der Trommel 8 in Kontakt steht. Dieses Vorspannelement 10 wird gespannt, wenn das Verbindungskabel 6 aus einem Verstauraum 17 der Grundbohle 3 oder eines Ausziehteils 4a, 4b herausgezogen wird. Nach dem Lösen des Verbindungskabels 6 treibt das Vorspannelement 10 die Trommel 8 zurück. Um das Verbindungskabel 6 in der herausgezogenen Position zu sichern, kann der Kabelaufroller 7 einen Rastmechanismus 15 aufweisen, z. B. in Form einer Bremsrolle oder Bremsklinke, die auf das Verbindungskabel 6 wirkt. Wenn das Verbindungskabel 6 von dem Außensteuerstand 5a, 5b oder Seitenschieber 11a, 11b getrennt wird, wird es automatisch wieder aufgewickelt. Es ist auch möglich, den Rastmechanismus 15 hinter einer Öffnung 18 des Verstauraums 17 der Grundbohle 3 oder eines Ausziehteils 4a, 4b anzubringen, aus welcher der Stecker 19 des Verbindungskabels 6 herausgezogen wird. Die Erfindung sieht auch vor, den Kabelaufroller 7 ohne Rastmechanismus 15 auszuführen und das Verbindungskabel 6 unter einer konstanten Zugspannung zu halten.

In der in Figur 4 dargestellten Ausführungsvariante ist der Kabelaufroller 7 mit einem oder mehreren Schleifringen 13 vorgesehen. Schleifringe 13 werden verwendet, um elektrische Energie zwischen zwei getrennten Teilen, die sich relativ zueinander drehen, zu übertragen. Ein erstes Ende 20 des Verbindungskabels 6 wird an dem Außersteuerstand 5a, 5b angeschlossen und ein zweites Ende 21 des Verbindungskabels 6 ist mit den Leitungen 22 des Kabels 6 an dem auf der Achse 9 sitzenden Schleifring 13 angeschlossen. Eine Leitung 23 erstreckt sich zwischen dem Schleifring 13 und den elektrischen Anschlussstellen A1, A2. Über diese werden die Schleifringe 13 mit einem elektrischen Anschluss A1, A2 der Grundbohle 3 oder einem Ausziehteil 4a, 4b verbunden. Es ist auch möglich, die Leitungen 22 des Kabels 6 mit den im inneren Teil des Kabelaufrollers 7 mechanisch befestigten Schleifkontakten (nicht dargestellt) zu verbinden, wobei die Schleifkontakte sich an die Schleifringe 13 anlegen. Bei den mit dem Auf- und Abwickeln der Trommel 8 einhergehenden Drehbewegungen des Kabelaufrollers 7 bleiben die Achse 9 und die Schleifringe 13 unbeweglich in Ruhestellung. Stattdessen werden die elektrischen Leitungen 22 des Verbindungskabels 6 mit oder ohne die Schleifkontakte durch die Drehung der Trommel 8 in Bewegung versetzt.

Figur 5 zeigt eine Seitensicht des in einer Grundbohle 3 oder einem Ausziehteil 4a, 4b angeordneten Kabelaufrollers 7 mit einem Verbindungskabel 6 im abgewickelten Zustand. Hier ist eine erste, abgewickelte Länge L1 des Verbindungskabels 6 zu erkennen. Dies entspricht zumindest der maximal benötigten Distanz D1, D2 zwischen dem Außersteuerstand 5a, 5b und einem elektrischen Anschluss A1, A2 der Grundbohle 3 oder eines Ausziehteils 4a, 4b. Diese Länge L1 kann mit einer Überlänge von bis zu 5% oder 15% einer maximal benötigten Distanz zwischen dem Außensteuerstand und einer elektrischen Anschlussstelle der Grundbohle eines Ausziehteils entsprechen.

Figur 6 zeigt eine weitere Ausführungsform der Erfindung. Hier ist ein erstes Ende 20 des Verbindungskabels 6 an dem Außersteuerstand 5a, 5b und ein zweites Ende 21 des Verbindungskabels 6 direkt an der Anschlussstelle A1, A2 der Grundbohle 3 oder an einem der Ausziehteile 4a, 4b angeschlossen und das Verbindungskabel 6 gleichzeitig in zwei unterschiedliche Abrollrichtungen R1, R2 von der Trommel 8 abrollbar. Das Verbindungskabel 6 weist hier eine zweite Länge L2 auf, die größer als eine maximal benötigte Distanz D1, D2 zwischen dem Außersteuerstand 5a, 5b und einem elektrischen Anschluss A1, A2 der Grundbohle 3 oder eines Ausziehteils 4a, 4b ist. Wenn der Außensteuerstand 5a, 5b sich nach außen bewegt, wird das Verbindungskabel 6 aus dem Kabelaufroller 7 herausgezogen und dabei in zwei einander entgegengesetzte Abrollrichtungen R1, R2 abgewickelt. Der im Verstauraum 17 in Abrollrichtung R1 abgewickelte Teil des Verbindungskabels 6 wird nach außen herausgezogen und der in Abrollrichtung R2 abgewickelte Teil wird in einem zwischen der Trommel 8 und der Anschlussstelle A1, A2 der Grundbohle 3 oder der Ausziehteile 4a, 4b vorgesehenen Abwickelraum 14 gesammelt. Dies ist in Fig. 7 dargestellt.

Figur 8 zeigt eine weitere Ausführungsform der Erfindung. Auch hier ist ein erstes Ende des Verbindungskabels 6 an dem Außersteuerstand 5a, 5b und ein zweites Ende des Verbindungskabels 6 direkt an der Anschlussstelle A1, A2 der Grundbohle 3 oder an einem der Ausziehteile 4a, 4b angeschlossen. Das Verbindungskabel 6 weist wieder eine zweite Länge L2, die größer ist als eine maximal benötigte Distanz D1, D2 zwischen dem Außersteuerstand 5a, 5b und einem elektrischen Anschluss A1, A2 der Grundbohle 3 oder eines Ausziehteils 4a, 4b, auf. Ein Kompensationsabschnitt 6A des Verbindungskabels 6 ist im Inneren der Trommel 8 vortordiert. Beim Abrollen wird der auf der Trommel 8 aufgewickelte Abschnitt des Verbindungskabels 6 abgewickelt, während der Kompensationsabschnitt 6A im Inneren der Trommel 8 in einem torsionsfreien Zustand verdreht wird, und die Länge des Kompensationsabschnitt 6A im Inneren der Trommel 8 konstant bleibt.

Figur 9 zeigt die Trommel 8 in einem ungefähr zur Hälfte entrollten Zustand, in dem der Kompensationsabschnitt 6A im Inneren der Trommel 8 in einem torsionsfreien Zustand ist. Ab diesem Punkt wird beim weiteren Herausziehen des Verbindungskabels 6 der Kompensationsabschnitt 6A im Inneren der Trommel 8 entgegengesetzt zu in Figur 8 gezeigtem Zustand tordiert. Dieser Zustand ist in Figur 10 dargestellt. Für den Kompensationsabschnitt 6A des Verbindungskabels 6 kann ein Wendelkabel verwendet werden.

## Patentansprüche

1. Straßenfertiger (1) mit einer Einbaubohle (2), die eine Grundbohle (3) und an der Grundbohle (3) relativ zu einer Fahrtrichtung (F) des Straßenfertigers quer verschiebbare Ausziehteile (4a, 4b) aufweist, wobei ein Außensteuerstand (5a, 5b) an einem äußeren Endbereich (E) eines der Ausziehteile (4a, 4b) montiert und über ein Verbindungskabel (6) an der Grundbohle (3) oder an einem der Ausziehteile (4a, 4b) elektrisch angeschlossen ist,
**dadurch gekennzeichnet, dass**
in der Grundbohle (3) oder in einem der Ausziehteile (4a, 4b) ein Kabelaufroller (7) mit einer Trommel (8) zum Aufwickeln des Verbindungskabels (6), einer Achse (9), auf der die Trommel (8) drehbar gelagert ist, und einem Vorspannelement (10) angeordnet ist, um das Verbindungskabel (6) aufzunehmen und in variabler Länge bereitzustellen.

2. Straßenfertiger nach Anspruch 1, **dadurch gekennzeichnet, dass** an einem äußeren Endbereich (E) des Ausziehteils (4a, 4b) ein Seitenschieber (11a, 11b) angeordnet ist, wobei der Außensteuerstand (5a, 5b) über eine Steckverbindung (12) an den Seitenschieber (11a, 11b) angeschlossen ist.

3. Straßenfertiger nach einem der vorangehenden Ansprüche, **dadurch gekennzeichnet, dass** das Verbindungskabel (6) eine erste Länge (L1) aufweist, die zumindest einer maximal benötigten Distanz (D1, D2) zwischen dem Außensteuerstand (5a, 5b) und einer elektrischen Anschlussstelle (A1, A2) der Grundbohle (3) oder eines Ausziehteils (4a, 4b) entspricht.

4. Straßenfertiger nach einem der vorangehenden Ansprüche, **dadurch gekennzeichnet, dass** der Kabelaufroller (7) einen Schleifring (13) aufweist.

5. Straßenfertiger nach Anspruch 1 oder 2, **dadurch gekennzeichnet, dass** das Verbindungskabel (6) eine zweite Länge (L2) aufweist, die größer als eine maximale Distanz (D1, D2) zwischen dem Außensteuerstand (5a, 5b) und einer elektrischen Anschlussstelle (A1, A2) der Grundbohle (3) oder eines Ausziehteils (4a, 4b) ist.

6. Straßenfertiger nach Anspruch 5, **dadurch gekennzeichnet, dass** das Verbindungskabel (6) gleichzeitig in zwei unterschiedliche Abrollrichtungen (R1, R2) von der Trommel (8) abrollbar ist.

7. Straßenfertiger nach Anspruch 5 oder 6, **dadurch gekennzeichnet, dass** zwischen der Trommel (8) und der Anschlussstelle (A1, A2) der Grundbohle (3) oder der Ausziehteile (4a, 4b) ein Abwickelraum (14) für das Abwickeln des Verbindungskabels (6) vorgesehen ist.

8. Straßenfertiger nach Anspruch 5, **dadurch gekennzeichnet, dass** im aufgewickelten Zustand des gesamten Verbindungskabels (6) ein Kompensationsabschnitt (6A) vorgesehen ist, der im Inneren der Trommel (8) vortordiert ist.

9. Straßenfertiger nach Anspruch 8, **dadurch gekennzeichnet, dass** der im Inneren der Trommel (8) abgewickelte Kompensationsabschnitt (6A) des Verbindungskabels (6) ein Wendelkabel ist.

10. Straßenfertiger nach einem der vorangehenden Ansprüche, **dadurch gekennzeichnet, dass** der Kabelaufroller (7) einen Rastmechanismus (15) aufweist.
